# EUROPÄISCHE PATENTANMELDUNG

(11) **EP 3 477 781 A1**
(43) Veröffentlichungstag der Anmeldung: **01.05.2019**
(21) Anmeldenummer: 18202922.3
(22) Anmeldetag: 26.10.2018
(51) Int. Cl.: H01R 12/57, H01R 12/58, H01R 13/11, H01R 43/16

(54) **STECKERBUCHSE FÜR LEITERPLATINEN**

(30) Priorität: 30.10.2017 DE 102017125505
(71) Anmelder: Würth Elektronik ICS GmbH & Co. KG, 74676 Niedernhall (DE)
(72) Erfinder: Wurster, Hartmut, 74081 Heilbronn (DE); Kallee, Werner, 74177 Bad Friedrichshall (DE)
(74) Vertreter: Dilg, Haeusler, Schindelmann Patentanwaltsgesellschaft mbH

(57) **Zusammenfassung**

Die vorliegende Erfindung betrifft eine Steckerbuchse (100) für planare Träger (200), insbesondere Leiterplatinen. Die Steckerbuchse (100) weist einen Stützabschnitt (101), sich ausgehend von dem Stützabschnitt (101) erstreckende Kontaktträger (102) zum Halten eines Steckerstifts (310), und sich ausgehend von dem Stützabschnitt (101) erstreckende Kontaktierungselemente (103) zum elektrisch leitfähigen Kontaktieren des planaren Trägers (200) auf. Der Stützabschnitt (101), die Kontaktträger (102) und die Kontaktierungselemente (103) sind aus einer gemeinsamen gestanzten und abschnittsweise gebogenen Metallplatte (601) herausgearbeitet und der Stützabschnitt (101) liegt in der Ebene der Metallplatte (601).

## Beschreibung

### Technisches Gebiet

Die vorliegende Erfindung betrifft eine Steckerbuchse für planare Träger, insbesondere Leiterplatinen, sowie ein Herstellerverfahren zum Herstellen einer Steckerbuchse für planare Träger, insbesondere Leiterplatinen. Ferner betrifft die vorliegende Erfindung eine Anordnung aufweisend eine Steckerbuchse und einen planaren Träger, insbesondere eine Leiterplatine. Ferner betrifft die vorliegende Erfindung ein Halbzeug.

### Hintergrund der Erfindung

Zum Herstellen von elektrischen und/oder elektronischen Verbindungen zwischen verschiedenen elektronischen Steckern und Platinen sind Steckverbindungen bekannt, die eine Buchse aufweisen, in denen ein Stecker einsteckbar ist. Die Buchse ist dabei beispielsweise leitend und fest mit der Platine verbunden.

Die Buchse wird dabei aufgrund der Befestigung des Steckers hohen mechanischen Beanspruchungen ausgesetzt. Ferner muß die Buchse exakten geometrischen Vorgaben entsprechen, um einen festen Sitz des Steckers in der Buchse bereitzustellen.

EP 2 187 480 A2 offenbart eine Steckerbuchse für Leiterplatte. Die Steckerbuchse weist dabei Kontaktstifte zum Verbinden an einer Leiterplatte und eine Vielzahl von Leiterzungen zum Kontaktieren eines Steckers auf. Die Buchse ist dabei aus einem Metallblech aufgerollt, wobei Enden über einen Omegaverschluss miteinander verbunden sind.

Insbesondere elektrische Steckelemente für Grundplatten oder Gehäuse für hohe elektrische Anforderungen der IPC-Klasse H01R 13/53 werden für den Gebrauch unter extremen Bedingungen, z.B. hoher Temperatur, Strahlung, Vibration, korrodierender Umgebung, Druck ausgelegt.

### Darstellung der Erfindung

Es ist eine Aufgabe der vorliegenden Erfindung, eine robuste Steckerbuchse für Leiterplatinen bereitzustellen, welche exakten Geometrievorgaben entspricht.

Diese Aufgabe wird mit einer Steckerbuchse für planare Träger mit einer Anordnung, mit einem Halbzeug aus einer verbiegbaren Metallplatte und mit einem Verfahren zum Herstellen einer Steckerbuchse für planare Träger gemäß den unabhängigen Ansprüchen gelöst.

Gemäß einem ersten Aspekt der vorliegenden Erfindung wird eine Steckerbuchse für planare Träger, insbesondere Leiterplatinen beschrieben. Die Steckerbuchse weist einen Stützabschnitt, sich ausgehend von dem Stützabschnitt erstreckende Kontaktträger zum Halten eines Steckerstifts, und sich ausgehend von dem Stützabschnitt erstreckende Kontaktierungselemente zum elektrisch leitfähigen Kontaktieren des planaren Trägers auf. Der Stützabschnitt, die Kontaktträger und die Kontaktierungselemente sind aus einer gemeinsamen gestanzten und abschnittsweise gebogenen Metallplatte (d.h. einem Blechabschnitt) herausgearbeitet und der Stützabschnitt liegt in der Ebene der Metallplatte.

Gemäß einem weiteren Aspekt der vorliegenden Erfindung wird eine Anordnung bereitgestellt, die einen planaren Träger, insbesondere eine

Leiterplatine, und eine oben beschriebene Steckerbuchse aufweist. Der planare Träger weist einen Befestigungsbereich zum Befestigen der Kontaktierungselemente der Steckerbuchse auf.

Gemäß einem weiteren Aspekt der vorliegenden Erfindung wird ein Halbzeug aus einer verbiegbaren Metallplatte zur Herstellung einer oben beschriebenen Steckerbuchse bereitgestellt. Das Halbzeug ist entlang zumindest einer Biegelinie verbiegbar, so dass mittels Biegens des Halbzeugs die oben beschriebenen Steckerbuchse herstellbar ist.

Gemäß einem weiteren Aspekt der vorliegenden Erfindung wird ein Verfahren zum Herstellen einer Steckerbuchse für planare Träger, insbesondere Leiterplatinen, bereitgestellt. Das Verfahren weist ein Bereitstellen einer Metallplatte auf. Gemäß dem Verfahren wird die Metallplatte bearbeitet, insbesondere gestanzten, derart, dass ein Stützabschnitt, sich ausgehend von dem Stützabschnitt erstreckende Kontaktträger zum Halten eines Steckerstifts und sich ausgehend von dem Stützabschnitt erstreckende Kontaktierungselemente zum elektrisch leitfähigen Kontaktieren des planaren Trägers ausgebildet werden. Ferner wird zumindest der Kontaktträger aus einer Ebene der Metallplatte derart gebogen, dass zumindest der Stützabschnitt in der Ebene der Metallplatte liegt.

Die Steckerbuchse ist ausgebildet, um einen elektrischen bzw. elektronischen Stecker mittels der Kontaktträger zu befestigen. Die Steckerbuchse wird integral und monolithisch aus einer bereitgestellten Metallplatte hergestellt. Mit anderen Worten ist die Steckerbuchse einteilig ausgebildet.

Der planare Träger weist beispielsweise eine Vielzahl von elektrischen Komponenten und/oder Leiterbahnen auf, welche über die Steckerbuchse mit einem Stecker elektrisch verbunden werden sollen. Der planare Träger stellt diesbezüglich beispielsweise eine Leiterplatine dar, wie beispielsweise ein Printed Circuit Board (PCB). Der Stecker, bzw. Steckerstift, kann als Rundstecker, als Flachstecker, als 4-kantstecker oder Vieleckstecker ausgebildet werden. Ferner kann der Stecker einen Pfosten aus gezogenem Draht (mit z.B. 0,63mm Durchmesser) aufweisen.

Die Metallplatte bildet ein dünnes Blech bzw. Metallblech aus, welches zerstörungsfrei verformt bzw. verbogen werden kann. Die Metallplatte ist entsprechend aus einem elektrisch leitfähigen Material. Die Metallplatte kann ferner bereichsweise oberflächenveredelt werden. Beispielsweise können die Kontaktträger und die Kontaktierungselemente frei von einer Oberflächenveredelung sein, während beispielsweise der Stützabschnitt oberflächenveredelt, beispielsweise verzinnt, verzinkt oder galvanisiert, ist. Die Kontaktstellen können auch aus einem vorveredelten Band gefertigt werden. Die Metallplatte besteht insbesondere hochstromfähigen und biegbaren Material, wie z.B. aus Kupfer, Aluminium, Silber, Gold oder Legierungen wie beispielsweise Messing oder Bronze. Die Metallplatte kann eine Dicke zwischen 0,1 mm und 2 mm aufweisen.

Der Stützabschnitt bildet das Basiselement, von welchen sich die Kontaktträger und die Kontaktierungselemente erstrecken. Der Stützabschnitt ist Teil der Metallplatte und liegt auch nach dem Biegen der Kontaktträger und/oder der Kontaktierungselemente weiterhin in derselben Ebene der Metallplatte vor. Mit anderen Worten wird der Stützabschnitt nicht verformt und behält dieselbe Ebene der Metallplatte bei.

Der Stützabschnitt kann einen durchgehenden Materialbereich aufweisen oder zentral eine Durchgangsöffnung aufweisen, welche beispielsweise mittels Bohrens oder Stanzens eingefügt werden kann. Der Innendurchmesser bzw. der kürzeste Abstand zweier gegenüberliegender an die Durchgangsöffnung angrenzenden Seiten der Durchgangsöffnung kann beispielsweise 6 mm bis 10 mm, insbesondere 8 mm, aufweisen. Der Außendurchmesser bzw. der kürzeste Abstand zweier gegenüberliegender Außenseiten des Stützabschnitts kann beispielsweise 8 mm bis 12 mm, insbesondere 10 mm, aufweisen Die Durchgangsöffnung kann dabei kreisförmig, elliptisch oder mehreckig, beispielsweise 4-eckig oder 6-eckig ausgebildet werden. Der Stützabschnitt kann als Stützring mit einer radial außenliegenden runden Außenfläche bzw. Außenkontur ausgebildet sein. Der Stützabschnitt kann eine runde radiale Außenfläche bzw. Außenkontur aufweisen. Ferner kann der Stützabschnitt eine umlaufende Außenfläche bzw. Außenkontur aufweisen, welche als Polygon, d.h. mit einer vieleckigen Außenfläche (z.B. als Viereck oder als Achteck), ausgebildet sein. Die Außenfläche bildet somit die Außenkannte bzw. die Umlauffläche des Stützabschnitts.

Ferner bilden die Oberflächen der Metallplatte die Oberflächen des Stützabschnitts. Entsprechend weist der Stützabschnitt eine, insbesondere planare, Auflagefläche auf, welche vorgesehen ist, um auf einer Oberfläche (d.h. Montageebene) des planaren Trägers plan aufzuliegen. Der Stützabschnitt bzw. seine Auflagefläche liegt somit parallel zu der Montageebene des planaren Trägers vor. Der Durchmesser bzw. der kürzeste Abstand zweier gegenüberliegender Seiten des Stützabschnitts beträgt beispielsweise 0,5 mm bis 2 mm, insbesondere 1 mm (Millimeter).

Die Kontaktträger sind in Umfangsrichtung des Stützabschnitts angeordnet und erstrecken sich zunächst von einer Innenfläche einer Durchgangsöffnung des Stützabschnitts oder Außenfläche des Stützabschnitts und verlaufen anschließend aus der Ebene der Metallplatte hinaus. Die Kontaktträger bilden somit eine Buchse bzw. schließen einen Klemm- bzw. Aufnahmebereich ein, in welchen auch ein Stecker aufgenommen und gehalten werden kann. Die Kontaktträger sind nach dem Verbiegen aus der Ebene der Metallplatte elastisch verformbar. So kann beispielsweise ein Stecker zwischen die Kontaktträger eingeschoben werden, sodass sich die Kontaktträger nach außen elastisch verformen und somit eine Klemmkraft auf dem Stecker wirkt und eine Klemmverbindung geschaffen werden kann. Die Kontaktträger bilden sog. Federlamellen aus.

Die Kontaktierungselemente bilden einen elektrisch leitfähigen Kontakt zu dem planaren Träger. Die Kontaktierungselemente sind in Umfangsrichtung des Stützabschnitts angeordnet und erstrecken sich zunächst von einer umlaufenden Innenfläche oder umlaufenden Außenfläche des Stützabschnitts. Je nach Verbindungsmethodik an dem planaren Träger, können die Kontaktierungselemente, wie unten beschrieben, sich entlang der Ebene der Metallplatte erstrecken oder aus der Ebene der Metallplatte herausgebogen werden. Die Kontaktierungselemente weisen beispielsweise eine Länge von 2 mm bis 4 mm auf.

Die Metallplatte stellt im Ausgangszustand ein Halbzeug dar. Das Halbzeug kann zunächst geschnitten, gebohrt und/oder gestanzt werden, um die Grundformen des Stützabschnitts, der Kontaktträger und/oder der Kontaktierungselemente vor zu fertigen. Das Halbzeug wird anschließend über definierte Biegelinie verbogen sodass nach dem Verbiegen die Steckerbuchse vorliegt. Die Biegelinie kann beispielsweise perforiert oder geprägt sein, insbesondere kann die Biegelinie eine Soll-Biegestelle bereitstellen, an der sich das Halbzeug bevorzugt insbesondere plastisch verformen lässt.

Die erfindungsgemäße Steckerbuchse ist aufgrund der Anordnung der Kontaktträger und der Kontaktierungselemente an dem Stützabschnitt einstückig herstellbar, sodass die Steckerbuchse äußerst robust ist. Zusätzliche Befestigungen zwischen angrenzenden Kanten der Steckerbuchse sind nicht vorhanden, sodass keine kritischen Bruchstellen entstehen. Gleichzeitig kann mittels der erfindungsgemäßen Ausbildung der Steckerbuchse, diese äußerst einfach und ökonomisch hergestellt werden, dass nach dem spanenden Bearbeiten oder dem Stanzen der Metallplatte lediglich ein Biegeprozess durchgeführt werden muss. Weitere Fixierungsschritte, wie beispielsweise das Verbinden von Stoßkanten, beispielsweise mittels Steckkontakten oder Löt-/Schweißverbindungen, sind mit der erfindungsgemäße Steckerbuchse nicht notwendig.

Gemäß einer weiteren beispielhaften Ausführungsform weist der Stützabschnitt eine umlaufende Außenseite auf, wobei sich die Kontaktierungselemente von der umlaufenden Außenseite erstrecken.

Gemäß einer beispielhaften Ausführungsform weist der Stützabschnitt im Inneren eine Durchgangsöffnung auf. Eine um die Durchgangsöffnung umlaufende Innenseite und die umlaufende Außenseite des Stützabschnitts entlang einer radialen Richtung, welche sich z.B. durch den Mittelpunkt des Stützabschnitts erstreckt, bilden gegenüberliegende Flächen bzw. Seiten des Stützabschnitts aus.

In der beschriebenen beispielhaften Ausführungsform erstrecken sich die Kontaktierungselemente von der umlaufenden Außenseite des Stützabschnitts. In einer alternativen Ausführungsform können die Kontaktierungselemente sich ebenfalls von der umlaufenden Innenseite des Stützabschnitts erstrecken und beispielsweise von der umlaufenden Innenseite in Richtung Mittelpunkt des Stützabschnitts ragen.

Gemäß einer weiteren beispielhaften Ausführungsform erstrecken sich die Kontaktträger von der umlaufenden Außenseite. Die Kontaktträger sind sozusagen an der umlaufenden Außenseite angeformt und ragen von dieser hervor. Nach dem Ausbilden der Kontaktträger an der umlaufenden Außenseite werden die Kontaktträger entsprechend aus der Ebene der Metallplatte verformt, um somit die Steckerbuchse zu bilden.

Gemäß einer weiteren beispielhaften Ausführungsform liegt zumindest eines der Kontaktierungselemente in einer Stützabschnittebene des Stützabschnitts vor. Die Kontaktierungselemente sind insbesondere mit dem planaren Träger verlötbar und/oder verklebbar. Die Kontaktierungselemente werden beispielsweise mittels Stanzens geformt und anschließend nicht weiter verbogen, sodass die Kontaktierungselemente sich nicht weiter aus der Ebene der Metallplatte bzw. der Montageebene des planaren Trägers erstrecken sondern in den Ebenen verharren. Entsprechend weisen die Kontaktierungselemente eine Auflagefläche zur Auflage auf den planaren Träger auf. Die Auflagefläche der Kontaktierungselemente befindet sich beispielsweise in derselben Ebene wie eine Auflagefläche des Stützabschnitts. Somit können die Kontaktierungselemente beispielsweise mittels einer Klebeverbindung oder mittels Lötens an den planaren Träger fixiert werden. Entsprechend können die Kontaktierungselemente bzw. die Steckerbuchse mittels Surface-mount technology (SMT) an den planaren Träger leitend verbunden werden.

Gemäß einer weiteren beispielhaften Ausführungsform ist zumindest eines der Kontaktierungselemente gegenüber einer Stützabschnittebene (welche insbesondere der Ebene der Metallplatte entspricht) des Stützabschnitts auf dieselbe Seite gebogen wie die Kontaktträger. Mit anderen Worten verlassen die Kontaktierungselemente und die Kontaktträger die Stützabschnittebene, in welcher der Stützabschnitt vorliegt, und erstrecken sich von dieser Stützabschnittebene in dieselbe Richtung. Somit wird mit der Steckerbuchse ermöglicht, eine sogenannte Unterbauvariante mit außenliegender Platinenkontaktierung umzusetzen. Beispielsweise weist der planare Träger eine Durchgangsöffnung auf. Die Steckerbuchse kann derart an dem planaren Träger derart angeordnet werden, dass der Stützabschnitt auf einer Oberfläche des planaren Trägers aufliegt und sich die Kontaktträger durch die Durchgangsbohrung hindurch erstrecken. Entsprechend werden die Kontaktierungselemente in Befestigungsöffnungen des planaren Trägers befestigt. Der Stützabschnitt liegt somit auf einer Oberfläche des planaren Trägers auf und die Kontaktträger erstrecken sich durch den planaren Träger und von einer gegenüberliegenden Oberfläche fort. Somit kann eine robuste Befestigung der Steckerbuchse an dem planaren Träger ermöglicht werden.

Gemäß einer weiteren beispielhaften Ausführungsform ist zumindest eines der Kontaktierungselemente gegenüber einer Stützabschnittebene des Stützabschnitts auf die gegenüberliegende Seite gebogen wie die Kontaktträger. Mit anderen Worten verlassen die Kontaktierungselemente und die Kontaktträger die Stützabschnittebene, in welcher der Stützabschnitt vorliegt, und erstrecken sich von dieser Stützabschnittebene in entgegengesetzte Richtung. Somit wird mit der Steckerbuchse ermöglicht, eine sogenannte Aufsitzvariante mit außenliegender Platinenkontaktierung umzusetzen. Die Steckerbuchse kann an dem planaren Träger derart angeordnet werden, dass der Stützabschnitt auf einer Oberfläche des planaren Trägers aufliegt und sich die Kontaktträger von dem planaren Träger fort erstrecken. Die Kontaktierungselemente werden in Befestigungsöffnungen des planaren Trägers befestigt. Der Stützabschnitt liegt somit auf einer Oberfläche des planaren Trägers auf und die Kontaktträger erstrecken sich von derselben Oberfläche des planaren Trägers fort.

In einer weiteren beispielhaften Ausführungsform sind ein Teil der Kontaktierungselemente gegenüber einer Stützabschnittebene des Stützabschnitts auf die gegenüberliegende Seite gebogen wie die Kontaktträger und ein anderer Teil der Kontaktierungselemente gegenüber einer Stützabschnittebene des Stützabschnitts auf dieselbe Seite gebogen wie die Kontaktträger. Zudem können zusätzlich oder alternativ die Kontaktierungselemente in einer Stützabschnittebene des Stützabschnitts vorliegen.

Gemäß einer beispielhaften Ausführungsform sind zumindest zwei der Kontaktierungselemente gegenüber einer Stützabschnittebene des Stützabschnitts auf die gegenüberliegende Seite gebogen wie die Kontaktträger. Zumindest ein weiteres Kontaktierungselement ist gegenüber einer Stützabschnittebene des Stützabschnitts auf dieselbe Seite gebogen wie die Kontaktträger und/oder zumindest ein weiteres Kontaktierungselement liegt in einer Stützabschnittebene des Stützabschnitts vor. Da zumindest zwei der Kontaktierungselemente aus der Ebene heraus gebogen sind, und z.B. in eine nicht durchkontaktierte Bohrungen gesteckt werden können, wird die Stabilität der Steckerbuchse erhöht, insbesondere gegen Torsionskräfte.

Gemäß einer weiteren beispielhaften Ausführungsform sind die Kontaktierungselemente derart ausgebildet sind, dass die Kontaktierungselemente mit dem planaren Träger verlötbar sind.

Gemäß einer weiteren beispielhaften Ausführungsform sind die Kontaktierungselemente derart ausgebildet, dass die Kontaktierungselemente in den planaren Träger reversibel steckbar sind. Unter reversibel steckbar wird eine wiederholbare Befestigung der Steckerbuchse an dem planaren Träger verstanden. Ein Lösen der Steckerbuchse wird entsprechend zerstörungsfrei, d. h. ohne Beschädigung der Kontaktierungselemente, ermöglicht. Beispielsweise kann eine reversible lösbare Befestigung der Kontaktierungselemente über einen Presskontakt der Kontaktierungselemente in einer Befestigungsöffnung des planaren Trägers ermöglicht werden.

Gemäß einer weiteren beispielhaften Ausführungsform besteht zumindest ein Kontaktierungselement aus zwei zueinander elastisch verformbaren Federstiften. Die beiden Federstifte sind gegenüberliegend zueinander angeordnet und können in Richtung zueinander elastisch verformt werden. Zumindest einer der beiden Federstifte ist gegenüber dem Stützabschnitt unabhängig voneinander elastisch verformbar und derart eingerichtet, dass, wenn die Federstifte in der Befestigungsöffnung des planaren Trägers eingeführt sind, eine Steckverbindung der Steckerbuchse mit dem planaren Träger bereitstellbar ist. Der Begriff "elastisch verformbar" bezeichnet insbesondere einen Federstift bzw. ein Material des Federstifts, das bei äußerer Krafteinwirkung eine funktionell nicht unerhebliche Formveränderung erfährt, die sich bei Nachlassen der äußeren Kraft ganz oder teilweise zurückbildet, so dass das elastisch verformbare Material dann wieder ganz oder teilweise in die ursprüngliche Form (Ausgangsform) zurückgeht. Mit der elastischen Verformbarkeit der Federstifte können diese beispielsweise während dem Einstecken in die Befestigungsöffnung zusammengedrückt werden. Nach dem Einführen der Federstifte in die Befestigungsöffnung versuchen die elastisch verformten Federstifte in ihre Ausgangsposition zurückzugelangen und werden durch die Innenwand der Befestigung daran gehindert. Die Kraft, welche versucht, die Federstifte in ihre Ausgangsposition zu bringen, wird durch den an der Innenoberfläche der Befestigungsöffnung anliegenden Federstift an den planaren Träger übertragen. Dadurch entsteht eine Kraft, welche zu einer hohen Reibung und Presskraft führt und die Steckverbindung (z.B. Pressverbindung) der Federstifte mit der Befestigungsöffnung bereitstellt.

Die Federstifte können ferner an deren Außenseite Vorsprünge bzw. Widerhaken aufweisen, welche ausgebildet sind, um sich mit dem planaren Träger nach Einführen der Kontaktelemente in die Befestigungsöffnung zu verhaken, um einen Widerstand entgegen der Einsteckrichtung der Steckerbuchse bereitzustellen.

Alternativ sind die Kontaktierungselemente derart ausgebildet, dass die Kontaktierungselemente unlösbar in den planaren Träger einpressbar sind.

Gemäß einer weiteren beispielhaften Ausführungsform, sind die Kontaktierungselemente und die Kontaktträger um den Stützabschnitt alternierend zueinander ausgebildet. Mit anderen Worten sind die Kontaktierungselemente und die Kontaktträger entlang einer Umfangsrichtung um den Stützabschnitt abwechselnd zueinander angeordnet. Alternativ können beispielsweise jeweils Gruppen von Kontaktierungselementen und Gruppen von Kontaktträger entlang der Umfangsrichtung des Stützabschnitts abwechselnd und alternativ zueinander angeordnet sein. Beispielsweise können jeweils Gruppen von 2 oder 3 Kontaktierungselementen und 2 oder 3 Kontaktträger abwechselnd zueinander angeordnet sein.

Gemäß einer weiteren beispielhaften Ausführungsform weisen die Kontaktträger einen ersten Bereich und einen zweiten Bereich auf, wobei sich die Kontaktträger mit dem ersten Bereich von dem Stützabschnitt aus erstrecken und der zweite Bereich jeweils ein freies Ende der Kontaktträger aufweist.

Gemäß einer weiteren beispielhaften Ausführungsform ist der erste Bereich in Umfangsrichtung des Stützabschnitts breiter als der zweite Bereich. Mit anderen Worten ist der Fußbereich, d. h. der erste Bereich, welcher sich von dem Stützabschnitt erstreckt und welcher beispielsweise den Bereich der Biegung bzw. Verformung des Kontaktträgers umfasst, breiter und somit robuster ausgebildet ist als ein weiter entfernter, zweiter Bereich, welcher beispielsweise das freie Ende umfasst. Das freie Ende ist insbesondere derart ausgebildet, um mit dem zu befestigenden Steckerstift eine Klemmverbindung einzugehen. Insbesondere kann mit dem schmaleren zweiten Bereich eine leichtere Verformung bzw. höhere Elastizität bereitgestellt werden im Vergleich zu dem weiteren ersten Bereich. Der erste Bereich ist somit robuster während der zweite Bereich elastisch verformbarer ist.

Gemäß einer weiteren beispielhaften Ausführungsform sind die Kontaktträger derart ausgebildet, dass zumindest ein Bereich eines der Kontaktträger sich in Richtung des Inneren des Stützabschnitts erstreckt. Mit anderen Worten weist ein Verlauf eines Bereichs eines Kontaktträgers eine Richtungskomponente auf, welche der (z.B. radialen) Richtung zum Zentrum des Stützabschnitts entspricht. Der Bereich kann beispielsweise zwischen dem ersten Bereich und dem zweiten Bereich definiert werden.

Gemäß einer weiteren beispielhaften Ausführungsform weisen die Kontaktierungselemente einen weiteren ersten Bereich und einen weiteren zweiten Bereich auf. Die Kontaktierungselemente erstrecken sich mit dem weiteren ersten Bereich von dem Stützabschnitt und der weitere zweite Bereich ein freies Ende der Kontaktierungselemente auf. Der weitere erste Bereich weist in Umfangsrichtung des Stützabschnitts eine kleinere Breite auf als der weitere zweite Bereich. Somit besteht die Möglichkeit, dass in dem ersten Bereich, welcher nahe an dem Stützabschnitt liegt, ein schmaler Bereich des Kontaktierungselements vorliegt. Dies ermöglicht gleichzeitig einen breiteren ersten Bereich des angrenzenden Kontaktträgers. Der breitere weitere zweite Bereich des Kontaktierungselements weist gegenüber dem kleineren weiteren ersten Bereich des Kontaktierungselements eine größere Kontaktfläche mit dem planaren Träger auf. Somit kann eine bessere Kontaktierung zwischen der Steckerbuchse und dem planaren Träger erzielt werden.

Gemäß einer weiteren beispielhaften Ausführungsform der Anordnung weist der planare Träger Befestigungsöffnungen zur Aufnahme der Kontaktierungselemente der Steckerbuchse auf. Die Befestigungsöffnungen können beispielsweise mittels Bohrens ausgebildet werden. Ferner können die Befestigungsöffnungen an ihren Innenseiten mit einem leitfähigen Material beschichtet sein, sodass neben der mechanischen Befestigung der Kontaktierungselemente ebenfalls eine elektrisch leitende Verbindung bereit gestellt wird.

Gemäß einer weiteren beispielhaften Ausführungsform weist der planare Träger eine Durchgangsöffnung auf, welche derart ausgebildet ist, dass die Kontaktträger der Steckerbuchse durch die Durchgangsöffnung durchsteckbar sind. Mit dieser Ausführungsform ist die oben beschriebene Unterbauvariante mit außenliegender Platinenkontaktierung möglich.

Es wird darauf hingewiesen, dass die hier beschriebenen Ausführungsformen lediglich eine beschränkte Auswahl an möglichen Ausführungsvarianten der Erfindung darstellen. So ist es möglich, die Merkmale einzelner Ausführungsformen in geeigneter Weise miteinander zu kombinieren, so dass für den Fachmann mit den hier expliziten Ausführungsvarianten eine Vielzahl von verschiedenen Ausführungsformen als offensichtlich offenbart anzusehen sind. Insbesondere sind einige Ausführungsformen der Erfindung mit Vorrichtungsansprüchen und andere Ausführungsformen der Erfindung mit Verfahrensansprüchen beschrieben. Dem Fachmann wird jedoch bei der Lektüre dieser Anmeldung sofort klar werden, dass, sofern nicht explizit anders angegeben, zusätzlich zu einer Kombination von Merkmalen, die zu einem Typ von Erfindungsgegenstand gehören, auch eine beliebige Kombination von Merkmalen möglich ist, die zu unterschiedlichen Typen von Erfindungsgegenständen gehören.

### Kurze Beschreibung der Zeichnungen

Im Folgenden werden zur weiteren Erläuterung und zum besseren Verständnis der vorliegenden Erfindung Ausführungsbeispiele unter Bezugnahme auf die beigefügten Zeichnungen näher beschrieben. Es zeigen:
Fig. 1 eine schematische Darstellung einer Steckerbuchse gemäß einer beispielhaften Ausführungsform der vorliegenden Erfindung,
Fig. 2 eine schematische Darstellung einer Anordnung mit einer Steckerbuchse gemäß einer beispielhaften Ausführungsform der vorliegenden Erfindung,
Fig. 3 eine schematische Darstellung einer Anordnung mit einer Steckerbuchse als Aufsitzvariante auf einen planaren Träger gemäß einer beispielhaften Ausführungsform der vorliegenden Erfindung,
Fig. 4 eine schematische Darstellung einer Anordnung mit einer Steckerbuchse als Unterbauvariante bezüglich einen planaren Träger gemäß einer beispielhaften Ausführungsform der vorliegenden Erfindung,
Fig. 5 eine schematische Darstellung einer Steckerbuchse mit Federstiften gemäß einer beispielhaften Ausführungsform der vorliegenden Erfindung,
Fig. 6 eine schematische Darstellung eines Halbzeugs für die Herstellung einer Steckerbuchse gemäß einer beispielhaften Ausführungsform der vorliegenden Erfindung,
Fig. 7 eine schematische Darstellung eines Halbzeugs für die Herstellung einer Steckerbuchse mit Federstiften gemäß einer beispielhaften Ausführungsform der vorliegenden Erfindung,
Fig. 8 eine schematische Darstellung einer Steckerbuchse mit einem Stützabschnitt mit einem rechteckigen Profil gemäß einer weiteren beispielhaften Ausführungsform der vorliegenden Erfindung, wobei zwei Kontaktierungselemente nach unten gebogen sind,
Fig. 9 eine schematische Darstellung einer Steckerbuchse mit einem Stützabschnitt mit einem rechteckigen Profil gemäß einer weiteren beispielhaften Ausführungsform der vorliegenden Erfindung, wobei vier Kontaktierungselemente nach unten gebogen sind, und
Fig. 10 zeigt eine schematische Darstellung einer Steckerbuchse mit einem Stützabschnitt mit einem rechteckigen Profil gemäß einer weiteren beispielhaften Ausführungsform der vorliegenden Erfindung, wobei vier Kontaktierungselemente nach unten und zwei Kontaktierungselement nach oben gebogen sind.

### Detaillierte Beschreibung von exemplarischen Ausführungsformen

Gleiche oder ähnliche Komponenten in unterschiedlichen Figuren sind mit gleichen Bezugsziffern versehen. Die Darstellungen in den Figuren sind schematisch.

**Fig. 1** zeigt in einer perspektivischen Darstellung eine beispielhafte Ausführungsform einer Steckerbuchse 100 für planare Träger 200, insbesondere Leiterplatinen. **Fig. 2** zeigt eine seitliche Schnittdarstellung der Steckerbuchse 100 aus Fig. 1, welche auf dem planaren Träger 200 aufgesetzt ist. Die Steckerbuchse 100 weist einen Stützabschnitt 101, sich ausgehend von dem Stützabschnitt 101 erstreckende Kontaktträger 102 zum Halten eines Steckerstifts 310, und sich ausgehend von dem Stützabschnitt 101 erstreckende Kontaktierungselemente 103 zum elektrisch leitfähigen Kontaktieren des planaren Trägers 200 auf. Der Stützabschnitt 101, die Kontaktträger 102 und die Kontaktierungselemente 103 sind aus einer gemeinsamen gestanzten und abschnittsweise gebogenen Metallplatte 601 herausgearbeitet und der Stützabschnitt 101 liegt in der Ebene der Metallplatte 601. Der Stützabschnitt 101 ist in der gezeigten beispielhaften Ausführungsform als Stützring ausgebildet.

Zur besseren Übersicht sind in den Figuren jeweils nur ein Kontaktträger 102 und ein Kontaktierungselemente 103 einschließlich deren verschiedenen Bereiche mit Bezugszeichen versehen worden.

Die Steckerbuchse 100 ist ausgebildet, um einen elektrischen bzw. elektronischen Stecker 310 (siehe Fig. 3) mittels der Kontaktträger 102 zu befestigen. Die Steckerbuchse 100 wird integral und monolithisch aus einer bereitgestellten Metallplatte 601 (siehe Fig. 6) hergestellt. Mit anderen Worten ist die Steckerbuchse 100 einteilig ausgebildet.

Der planare Träger 200 weist beispielsweise eine Vielzahl von elektrischen Komponenten und/oder Leiterbahnen auf, welche über die Steckerbuchse 100 mit einem Stecker 310 elektrisch verbunden werden sollen. Der planare Träger 200 stellt diesbezüglich beispielsweise eine Leiterplatine dar, wie beispielsweise ein Printed Circuit Board (PCB).

Der Stützabschnitt 101 bildet das Basiselement, von welchen sich die Kontaktträger 102 und die Kontaktierungselemente 103 erstrecken. Der Stützabschnitt 101 ist Teil der Metallplatte 601 und liegt auch nach dem Biegen der Kontaktträger 102 und/oder der Kontaktierungselemente 103 weiterhin in derselben Ebene der Metallplatte 601 vor. Der Stützabschnitt 101 weist zentral im Inneren 108 eine Durchgangsöffnung auf. Ferner bilden die Oberflächen der Metallplatte 601 die Oberflächen des Stützabschnitts 101. Entsprechend weist der Stützabschnitt eine, insbesondere planare, Auflagefläche 101 auf, welche vorgesehen ist, um auf einer Oberfläche (d.h. Montageebene) des planaren Trägers 200 plan aufzuliegen. Der Stützabschnitt 101 bzw. seine Auflagefläche liegt somit parallel zu der Montageebene des planaren Trägers 200 vor.

Die Kontaktträger 102 sind in Umfangsrichtung des Stützabschnitts 101 angeordnet und erstrecken sich zunächst von einer radialen bzw. umlaufenden Außenfläche 105. des Stützabschnitts 101 und verlaufen anschließend aus der Ebene der Metallplatte 601 hinaus. Die radiale umlaufende Innenfläche 104 zeigt mit ihrer Normalen zum Mittelpunkt des Stützabschnitts 101. Die Kontaktträger 102 bilden somit eine Buchse bzw. schließen einen Klemm- bzw. Aufnahmebereich ein, in welchen auch ein Stecker 310 aufgenommen und gehalten werden kann.

Die Kontaktierungselemente 103 bilden einen elektrisch leitfähigen Kontakt zu dem planaren Träger 200. Die Kontaktierungselemente 103 sind in Umfangsrichtung des Stützabschnitts 101 angeordnet und erstrecken sich zunächst von der radialen Außenfläche 105 des Stützabschnitts 101.

Die Kontaktträger 102 und die Kontaktierungselemente 103 ragen von der radialen Außenseite 105 des Stützabschnitts 101 hervor. Nach dem Verbindungsbereich der Kontaktträger 102 an der radialen Außenseite 105 werden die Kontaktträger 102 entsprechend aus der Ebene der Metallplatte 601 verformt und bilden somit die Steckerbuchse 100.

Die Kontaktierungselemente 103 liegen in der beispielhaften Ausführungsform in Fig. 1 und Fig. 2 in einer Stützabschnittebene des Stützabschnitts 101 vor. Die Kontaktierungselemente 103 werden beispielsweise nicht weiter verbogen, sodass die Kontaktierungselemente 103 sich nicht weiter aus der Ebene der Metallplatte 601 bzw. der Montageebene des planaren Trägers 200 erstrecken sondern in den Ebenen verharren. Entsprechend weisen die Kontaktierungselemente 103 eine Auflagefläche zur Auflage auf einen Befestigungsbereich 202 des planaren Trägers 200 auf. Die Auflagefläche der Kontaktierungselemente 103 befindet sich beispielsweise in derselben Ebene wie eine Auflagefläche des Stützabschnitts 101. Somit können die Kontaktierungselemente 103 beispielsweise mittels einer Klebeverbindung oder mittels Lötens an den planaren Träger 200 fixiert werden.

Die Kontaktierungselemente 103 und die Kontaktträger 102 sind um den Stützabschnitt 101 alternierend zueinander ausgebildet.

Die Kontaktträger 102 weisen einen ersten Bereich 106 und einen zweiten Bereich 107 auf, wobei sich die Kontaktträger 102 mit dem ersten Bereich 106 von dem Stützabschnitt 101 aus erstrecken und der zweite Bereich 107 jeweils ein freies Ende der Kontaktträger 102 aufweist. Der erste Bereich 106 kann in Umfangsrichtung des Stützabschnitts 101 breiter sein als der zweite Bereich 107. Mit anderen Worten ist der Fußbereich, d. h. der erste Bereich 106, welcher sich von dem Stützabschnitt 101 erstreckt und welcher beispielsweise den Bereich der Biegung bzw. Verformung des Kontaktträgers 102 umfasst, breiter und somit robuster ausgebildet ist als ein weiter entfernter zweite Bereich 107, welcher beispielsweise das freie Ende umfasst.

In dem zweiten Bereich 107 kann beispielsweise ein Einklemmbereich 204 ausgebildet werden, welcher den Steckerstift 310 eingeklemmt.

Die Kontaktträger 102 sind derart ausgebildet, dass zumindest ein Bereich 201 eines der Kontaktträger 102 sich in Richtung des Inneren bzw. Ringinneren 108 des Stützabschnitts 101 erstreckt. Mit anderen Worten weist ein Verlauf eines Bereichs 201 eines Kontaktträgers 102 eine Richtungskomponente auf, welche der radialen Richtung zum Zentrum des Stützabschnitts 101 entspricht. Der Bereich 201 kann beispielsweise zwischen dem ersten Bereich 106 und dem zweiten Bereich 107 definiert werden.

Die Kontaktierungselemente 103 einen weiteren ersten Bereich 109 und einen weiteren zweiten Bereich 110 auf. Die Kontaktierungselemente 103 erstrecken sich mit dem weiteren ersten Bereich 109 von dem Stützabschnitt 101 und der weitere zweite Bereich 110 ein freies Ende der Kontaktierungselemente 103 auf. Der weitere erste Bereich 109 weist in Umfangsrichtung des Stützabschnitts 101 eine kleinere Breite auf als der weitere zweite Bereich 110. Somit besteht die Möglichkeit, dass in dem ersten Bereich 109, welcher nahe an dem Stützabschnitt 101 liegt, ein schmaler Bereich des Kontaktierungselements 103 vorliegt. Dies ermöglicht gleichzeitig einen breiteren ersten Bereich 106 des angrenzenden Kontaktträgers 102. Der breitere weitere zweite Bereich 110 des Kontaktierungselements 103 weist gegenüber dem kleineren weiteren ersten Bereich 109 des Kontaktierungselements 103 eine größere Kontaktfläche mit dem planaren Träger 200 auf. Somit kann eine bessere Kontaktierung zwischen der Steckerbuchse 100 und dem planaren Träger 200 erzielt werden.

Der planare Träger 200 weist eine Durchgangsöffnung 203 auf, durch welche beispielsweise ein Bereich des Steckerstifts 310 hindurchführbar ist.

**Fig. 3** zeigt eine Anordnung 200 mit einer Steckerbuchse 100 als Aufsitzvariante auf einen planaren Träger 200 gemäß einer beispielhaften Ausführungsform der vorliegenden Erfindung.

Ferner wird ein Steckerstift 310 gezeigt, welcher zwischen die Kontaktträger 102 eingeklemmt werden kann. Insbesondere weisen die Kontaktträger 102 einen Einklemmbereich 204 auf, welcher ausgebildet ist, um beispielsweise in Klemmkontakt mit einer Einklemmnut 311 des Steckerstifts 310 zu stehen. Die Kontaktträger 102 sind nach dem Verbiegen aus der Ebene der Metallplatte 601 elastisch verformbar. So kann beispielsweise der Steckerstift 310 zwischen die Kontaktträger 102 eingeschoben werden, sodass sich die Kontaktträger 102 nach außen elastisch verformen und somit eine Klemmkraft auf dem Steckerstift 310 wirkt und eine Klemmverbindung geschaffen werden kann.

Die Kontaktierungselemente 103 sind gegenüber einer Stützabschnittebene des Stützabschnitts 101 auf die gegenüberliegende Seite gebogen wie die Kontaktträger 102. Mit anderen Worten verlassen die Kontaktierungselemente 103 und die Kontaktträger 102 die Stützabschnittebene, in welcher der Stützabschnitt 101 vorliegt, und erstrecken sich von dieser Stützabschnittebene in entgegengesetzte Richtung. Somit wird mit der Steckerbuchse 100 ermöglicht, eine sogenannte Aufsitzvariante mit außenliegender Platinenkontaktierung umzusetzen. Die Steckerbuchse 100 kann an dem planaren Träger 200 derart angeordnet werden, dass der Stützabschnitt 101 auf einer Oberfläche des planaren Trägers 200 aufliegt und sich die Kontaktträger 102 von dem planaren Träger 200 fort erstrecken. Die Kontaktierungselemente 103 werden beispielsweise in Befestigungsöffnungen 301 des planaren Trägers 200 befestigt.

Die Befestigungsöffnungen 301 sind an ihren Innenseiten mit einem leitfähigen Material beschichtet sein, sodass neben der mechanischen Befestigung der Kontaktierungselemente 103 ebenfalls eine elektrisch leitende Verbindung bereitgestellt wird.

**Fig. 4** zeigt eine Anordnung mit einer Steckerbuchse 100 als Unterbauvariante bezüglich einem planaren Träger 200 gemäß einer beispielhaften Ausführungsform der vorliegenden Erfindung. Die Kontaktierungselemente 103 sind gegenüber einer Stützabschnittebene (welche insbesondere der Ebene der Metallplatte 601 entspricht) des Stützabschnitts 101 auf dieselbe Seite gebogen sind wie die Kontaktträger 102. Mit anderen Worten verlassen die Kontaktierungselemente 103 und die Kontaktträger 102 die Stützabschnittebene, in welcher der Stützabschnitt 101 vorliegt, und erstrecken sich von dieser Stützabschnittebene in dieselbe Richtung. Somit wird mit der Steckerbuchse 100 ermöglicht, eine sogenannte Unterbauvariante mit außenliegender Platinenkontaktierung umzusetzen. Beispielsweise weist der planare Träger 200 eine Durchgangsöffnung 203 auf. Die Steckerbuchse 100 kann an dem planaren Träger 200 derart angeordnet werden, dass der Stützabschnitt 101 auf einer Oberfläche des planaren Trägers 200 aufliegt und sich die Kontaktträger 102 durch die Durchgangsbohrung 203 hindurch erstrecken.

Entsprechend werden die Kontaktierungselemente 103 in Befestigungsöffnungen 301 des planaren Trägers 200 befestigt. Der Stützabschnitt 101 liegt somit auf einer Oberfläche des planaren Trägers 200 auf und die Kontaktträger 102 erstrecken sich durch den planaren Träger 200 und von einer gegenüberliegenden Oberfläche fort.

**Fig. 5** zeigt eine Steckerbuchse 100 mit Federstiften 501, 502 gemäß einer beispielhaften Ausführungsform der vorliegenden Erfindung. Die Steckerbuchse 100 entspricht dem Ausführungsbeispiel der Steckerbuchse 100 aus Fig. 3. Darüber hinaus sind die Kontaktierungselemente 103 derart ausgebildet, dass die Kontaktierungselemente 103 in den planaren Träger 200 reversibel steckbar sind. Unter reversibel steckbar wird eine wiederholbare Befestigung der Steckerbuchse 100 an dem planaren Träger 200 verstanden. Ein Lösen der Steckerbuchse 100 wird entsprechend zerstörungsfrei, d.h. ohne Beschädigung der Kontaktierungselemente 103, ermöglicht. Zumindest ein Kontaktierungselement 103 besteht aus zwei zueinander elastisch verformbaren Federstiften 501, 502. Die beiden Federstifte 501, 502 sind gegenüberliegend zueinander angeordnet und können in Richtung zueinander elastisch verformt werden. Zumindest eine der beiden Federstifte 501; 502 ist gegenüber dem Stützabschnitt 101 unabhängig voneinander elastisch verformbar und derart eingerichtet, dass, wenn die Federstifte 501, 502 in der Befestigungsöffnung 301 des planaren Trägers 200 eingeführt sind, eine Steckverbindung der Steckerbuchse 100 mit dem planaren Träger 200 bereitstellbar ist.

**Fig. 6** zeigt ein Halbzeug 600 für die Herstellung einer Steckerbuchse 100 gemäß einer beispielhaften Ausführungsform der vorliegenden Erfindung. Das Halbzeug 600 besteht aus einer verbiegbaren Metallplatte 601 zur Herstellung der Steckerbuchse 100. Das Halbzeug 600 ist entlang zumindest einer Biegelinie verbiegbar ist, so dass mittels Biegens des Halbzeugs 600 die Steckerbuchse 100 herstellbar ist. Die Metallplatte 601 bildet ein dünnes Blech bzw. Metallblech aus, welches zerstörungsfrei verformt bzw. verbogen werden kann. Die Metallplatte 601 ist entsprechend aus einem elektrisch leitfähigen Material. Die Metallplatte 601 kann ferner bereichsweise oberflächenveredelt werden. Beispielsweise können die Kontaktträger 102 und die Kontaktierungselemente 103 frei von einer Oberflächenveredelung sein, während beispielsweise der Stützabschnitt 101 oberflächenveredelt, beispielsweise verzinnt, verzinkt oder galvanisiert ist.

Die Metallplatte 601 stellt im Ausgangszustand ein Halbzeug 600 dar. Das Halbzeug 600 kann zunächst geschnitten, gebohrt und/oder gestanzt werden, um die Grundformen des Stützabschnitts 101, der Kontaktträger 102 und/oder der Kontaktierungselemente 103 vor zu fertigen. Das Halbzeug 600 wird anschließend über definierte Biegelinie verbogen, sodass nach dem Verbiegen die Steckerbuchse 100 vorliegt. Nach Zuschneidens der Kontaktträger 102 und der Kontaktierungselemente 103 können diese um die Biegelinie 602 verbogen werden.

Nach dem Verbiegen der Kontaktträger 102 und/oder der Kontaktierungselemente 103 bleibt der Stützabschnitt 101 in derselben Ebene wie die Metallplatte 601. Zur besseren Darstellung sind einzelne Bereiche eines Kontaktträgers 102, eines Kontaktierungselements 103 und der Metallplatte 601 schraffiert dargestellt.

**Fig. 7** zeigt ein weiteres Halbzeug 600 für die Herstellung einer Steckerbuchse 100 gemäß einer beispielhaften Ausführungsform der vorliegenden Erfindung. In dem Halbzeug 600 aus Fig. 7 sind beispielsweise die elastischen Federstifte 501, 502 der Kontaktierungselemente 103 dargestellt. Nach Zuschneidens der Kontaktträger 102 und der Kontaktierungselemente 103 können diese um die Biegelinie 602 verbogen werden.

**Fig. 8** zeigt eine Steckerbuchse 100, welche einen Stützabschnitt 101, sich ausgehend von dem Stützabschnitt 101 erstreckende Kontaktträger 102 zum Halten eines Steckerstifts 310, und sich ausgehend von dem Stützabschnitt 101 erstreckende Kontaktierungselemente 103 zum elektrisch leitfähigen Kontaktieren des planaren Trägers 200 aufweist. Der Stützabschnitt 101, die Kontaktträger 102 und die Kontaktierungselemente 103 sind aus einer gemeinsamen gestanzten und abschnittsweise gebogenen Metallplatte 601 herausgearbeitet und der Stützabschnitt 101 liegt in der Ebene der Metallplatte 601. In dem Ausführungsbeispiel aus Fig. 8 weist die Steckerbuchse 100 zwei Kontaktträger 102 und zwei Kontaktierungselemente 103 auf.

Die zwei Kontaktierungselemente 103 sind gegenüber einer Stützabschnittebene des Stützabschnitts 101 auf die gegenüberliegende Seite gebogen wie die Kontaktträger 102. Mit anderen Worten verlassen die zwei Kontaktierungselemente 103 und die Kontaktträger 102 die Stützabschnittebene, in welcher der Stützabschnitt 101 vorliegt, und erstrecken sich von dieser Stützabschnittebene in entgegengesetzte Richtungen.

**Fig. 9** zeigt eine ähnliche Steckerbuchse 100 wie in Fig. In dem Ausführungsbeispiel aus Fig. 9 weist die Steckerbuchse 100 zwei Kontaktträger 102 und vier Kontaktierungselemente 103 auf. Die vier Kontaktierungselemente 103 sind gegenüber einer Stützabschnittebene des Stützabschnitts 101 auf die gegenüberliegende Seite gebogen wie die Kontaktträger 102. Mit anderen Worten verlassen die vier Kontaktierungselemente 103 und die Kontaktträger 102 die Stützabschnittebene, in welcher der Stützabschnitt 101 vorliegt, und erstrecken sich von dieser Stützabschnittebene in entgegengesetzte Richtungen.

**Fig. 10** zeigt eine Steckerbuchse 100, welche einen Stützabschnitt 101, sich ausgehend von dem Stützabschnitt 101 erstreckende zwei Kontaktträger 102 zum Halten eines Steckerstifts 310, und sich ausgehend von dem Stützabschnitt 101 erstreckende sechs Kontaktierungselemente 103 zum elektrisch leitfähigen Kontaktieren des planaren Trägers 200 aufweist. Der Stützabschnitt 101, die Kontaktträger 102 und die Kontaktierungselemente 103 sind aus einer gemeinsamen gestanzten und abschnittsweise gebogenen Metallplatte 601 herausgearbeitet und der Stützabschnitt 101 liegt in der Ebene der Metallplatte 601.

Der Stützabschnitt 101 weist eine Außenkontur auf, welche rechteckig ausgebildet ist. Ein Teil der Kontaktierungselemente 102 sind gegenüber der Stützabschnittebene des Stützabschnitts 101 auf die gegenüberliegende Seite gebogen wie die Kontaktträger 102 und ein anderer Teil der Kontaktierungselemente 103 ist gegenüber einer Stützabschnittebene des Stützabschnitts 101 auf dieselbe Seite gebogen wie die Kontaktträger 102. Die zwei mittleren Kontaktierungselemente 103 einer Außenseite des Stützabschnitts 102 sind entsprechend gegenüber einer Stützabschnittebene (welche insbesondere der Ebene der Metallplatte entspricht) des Stützabschnitts 101 auf dieselbe Seite gebogen wie die Kontaktträger 102. Die jeweils äußeren Kontaktierungselemente 103 sind gegenüber einer Stützabschnittebene des Stützabschnitts 101 auf die gegenüberliegende Seite gebogen wie die Kontaktträger 102.

Die nach oben, in Richtung der Kontaktträger 102 gebogenen Kontaktierungselemente 103 können beispielsweise eine Haltetasche bzw. Halterung für einen Stecker 300, insbesondere einen Flachstecker, dienen.

Zu den Ausführungsformen der Steckerbuchsen 100 in Fig. 8 bis Fig. 10 können ferner Kontaktierungselemente 103 vorgesehen werden, welche sich beispielsweise in derselben Ebene wie eine Auflagefläche des Stützabschnitts 101 befinden. Somit können diese Kontaktierungselemente 103 beispielsweise mittels einer Klebeverbindung oder mittels Lötens an den planaren Träger 200 fixiert werden.

Ergänzend ist darauf hinzuweisen, dass "umfassend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden ist, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

### Bezugszeichenliste:

- 100: Steckerbuchse
- 101: Stützabschnitt
- 102: Kontaktträger
- 103: Kontaktierungselement
- 104: umlaufende Innenseite
- 105: umlaufende Außenseite
- 106: erste Bereich
- 107: zweiter Bereich
- 108: Durchgangsöffnung
- 109: weiterer erste Bereich
- 110: weiterer zweiter Bereich

- 200: planare Träger, Leiterplatte
- 201: Bereich eines Kontaktträgers
- 202: Befestigungsbereich
- 203: Durchgangsöffnung
- 204: Einklemmbereich

- 301: Befestigungsöffnung
- 310: Steckerstift
- 311: Einklemmnut

- 501: elastischer Federstift
- 502: elastischer Federstift

- 600: Halbzeug
- 601: Metallplatte
- 602: Biegelinie

## Patentansprüche

1. Steckerbuchse (100) für planare Träger (200), insbesondere Leiterplatinen, die Steckerbuchse (100) aufweisend
einen Stützabschnitt (101),
sich ausgehend von dem Stützabschnitt (101) erstreckende Kontaktträger (102) zum Halten eines Steckerstifts (310), und
sich ausgehend von dem Stützabschnitt (101) erstreckende Kontaktierungselemente (103) zum elektrisch leitfähigen Kontaktieren des planaren Trägers (200),
wobei der Stützabschnitt (101), die Kontaktträger (102) und die Kontaktierungselemente (103) aus einer gemeinsamen gestanzten und abschnittsweise gebogenen Metallplatte (601) herausgearbeitet sind und der Stützabschnitt (101) in der Ebene der Metallplatte (601) liegt.

2. Steckerbuchse (100) gemäß Anspruch 1,
wobei der Stützabschnitt (101) eine umlaufende Außenseite (105) aufweist, wobei sich die Kontaktierungselemente (103) von der umlaufenden Außenseite (105) erstrecken.

3. Steckerbuchse (100) gemäß Anspruch 1 oder 2,
wobei der Stützabschnitt (101) eine umlaufende Außenseite (105) aufweist, wobei sich die Kontaktträger (102) von der umlaufenden Außenseite (105) erstrecken.

4. Steckerbuchse (100) gemäß einem der Ansprüche 1 bis 3,
wobei der Stützabschnitt (101) im Inneren eine Durchgangsöffnung (108) aufweist und/oder
wobei zumindest eines der Kontaktierungselemente (103) in einer Stützabschnittebene des Stützabschnitts (101) vorliegt,
wobei das zumindest eine Kontaktierungselement (103) insbesondere mit dem planaren Träger (200) verlötbar und/oder verklebbar ist, und/oder wobei zumindest eines der Kontaktierungselemente (103) gegenüber einer Stützabschnittebene des Stützabschnitts (101) auf dieselbe Seite gebogen ist wie die Kontaktträger (102).

5. Steckerbuchse (100) gemäß einem der Ansprüche 1 bis 4,
wobei zumindest eines der Kontaktierungselemente (103) gegenüber einer Stützabschnittebene des Stützabschnitts (101) auf die gegenüberliegende Seite gebogen ist wie die Kontaktträger (102),
wobei insbesondere zumindest zwei der Kontaktierungselemente (103) gegenüber einer Stützabschnittebene des Stützabschnitts (101) auf die gegenüberliegende Seite gebogen sind wie die Kontaktträger (102),
wobei insbesondere zumindest ein weiteres Kontaktierungselement (103) gegenüber einer Stützabschnittebene des Stützabschnitts (101) auf dieselbe Seite gebogen ist wie die Kontaktträger (102), und/oder
wobei zumindest ein weiteres Kontaktierungselement (103) in einer Stützabschnittebene des Stützabschnitts (101) vorliegt.

6. Steckerbuchse (100) gemäß einem der Ansprüche 1 bis 5,
wobei die Kontaktierungselemente (103) derart ausgebildet sind, dass die Kontaktierungselemente (103) in den planaren Träger (200) reversibel steckbar sind,
wobe insbesondere i zumindest ein Kontaktierungselement (103) aus zwei zueinander elastische verformbaren Federstiften (501, 502) besteht.

7. Steckerbuchse (100) gemäß einem der Ansprüche 1 bis 6,
wobei die Kontaktierungselemente (103) derart ausgebildet sind, dass die Kontaktierungselemente (103) mit dem planaren Träger (200) verlötbar sind.

8. Steckerbuchse (100) gemäß einem der Ansprüche 1 bis 5 oder 7, wobei die Kontaktierungselemente (103) derart ausgebildet sind, dass die Kontaktierungselemente (103) unlösbar in den planaren Träger (200) einpressbar sind.

9. Steckerbuchse (100) gemäß einem der Ansprüche 1 bis 8,
wobei die Kontaktierungselemente (103) und die Kontaktträger (102) um den Stützabschnitt (101) alternierend zueinander ausgebildet sind, und/oder wobei die Kontaktträger (102) einen ersten Bereich (106) und einen zweiten Bereich (107) aufweisen,
wobei sich die Kontaktträger (102) mit dem ersten Bereich (106) von dem Stützabschnitt (101) erstrecken und der zweite Bereich (107) jeweils ein freies Ende der Kontaktträger (102) aufweist,
wobei der erste Bereich (106) in Umfangsrichtung des Stützabschnitts (101) insbesondere breiter ist als der zweite Bereich (107).

10. Steckerbuchse (100) gemäß Anspruch 9,
wobei die Kontaktträger (102) derart ausgebildet sind, dass zumindest ein Bereich (201) einer der Kontaktträger (102) sich in Richtung des Inneren (108) des Stützabschnitts (101) erstreckt.

11. Steckerbuchse (100) gemäß einem der Ansprüche 1 bis 10,
wobei die Kontaktierungselemente (103) einen weiteren ersten Bereich (109) und einen weiteren zweiten Bereich (110) aufweisen,
wobei sich die Kontaktierungselemente (103) mit dem weiteren ersten Bereich (109) von dem Stützabschnitt (101) erstrecken und der weitere zweite Bereich (110) ein freies Ende der Kontaktierungselemente (103) aufweist,
wobei der weitere erste Bereich (109) in Umfangsrichtung des Stützabschnitts (101) eine kleinere Breite aufweist als der weitere zweite Bereich (110).

12. Anordnung, aufweisend,
einen planaren Träger (200), insbesondere eine Leiterplatine,
eine Steckerbuchse (100) gemäß einem der Ansprüche 1 bis 11,
wobei der planare Träger (200) einen Befestigungsbereich (202) zum Befestigen der Kontaktierungselemente (103) der Steckerbuchse (100) aufweist.

13. Anordnung gemäß Anspruch 12,
wobei der planare Träger (200) Befestigungsöffnungen (301) zur Aufnahme der Kontaktierungselemente (103) der Steckerbuchse (100) aufweist, und/oder
wobei der planare Träger (200) eine Durchgangsöffnung (203) aufweist, welche derart ausgebildet ist, dass die Kontaktträger (102) der Steckerbuchse (100) durch die Durchgangsöffnung (203) durchsteckbar sind.

14. Halbzeug (600) aus einer verbiegbaren Metallplatte (601), zur Herstellung einer Steckerbuchse (100) nach einem der Ansprüche 1 bis 11,
wobei das Halbzeug (600) entlang zumindest einer Biegelinie verbiegbar ist, so dass mittels Biegens des Halbzeugs (600) die Steckerbuchse (100) nach einem der Ansprüche 1 bis 17 herstellbar ist.

15. Verfahren zum Herstellen einer Steckerbuchse (100) für planare Träger (200), insbesondere Leiterplatinen, das Verfahren aufweisend
Bereitstellen einer Metallplatte (601),
Bearbeiten der Metallplatte (601) derart, dass ein Stützabschnitt (101), sich ausgehend von dem Stützabschnitt (101) erstreckende Kontaktträger (102) zum Halten eines Steckerstifts (310) und sich ausgehend von dem Stützabschnitt (101) erstreckende Kontaktierungselemente (103) zum elektrisch leitfähigen Kontaktieren des planaren Trägers (200) ausgebildet werden, und
Biegen zumindest der Kontaktträger (102) aus einer Ebene der Metallplatte (601) derart, dass zumindest der Stützabschnitt (101) in der Ebene der Metallplatte (601) liegt.
